# EUROPÄISCHE PATENTSCHRIFT

(11) **EP 0 081 809 B1**
(45) Veröffentlichungstag und Bekanntmachung des Hinweises auf die Patenterteilung: **09.10.1985**
(21) Anmeldenummer: 82111385.9
(22) Anmeldetag: 08.12.1982
(51) Int. Cl.: B41J 7/84, B41J 3/12

(54) **Nadeldrucksystem mit montagegünstigem Aufbau und Verfahren zur Herstellung desselben**
Wire printer with a convenient construction, and its method of manufacture
Imprimante à aiguilles à construction aisée et sa méthode de fabrication

(30) Priorität: 12.12.1981 DE 3149300
(43) Veröffentlichungstag der Anmeldung: 22.06.1983
(73) Patentinhaber: Mannesmann Kienzle GmbH, 78052 Villingen-Schwenningen (DE)
(72) Erfinder: Schäfer, Rolf, D-7730 Villingen-Schwenningen (DE); Vogelhuber, Peter, D-7734 Brigachtal (DE); Wysk, Hans Joachim, D-7730 Villingen-Schwenningen (DE)

## Beschreibung

Die Erfindung bezieht sich auf eine Nadeldruckvorrichtung, die bei hoher Druckleistung konzipiert ist, daß es einen möglichst montagegünstigen Aufbau hat. Sie bezieht siech ferner auf ein Verfahren zur Herstellung einer solchen Nadeldruckvorrichtung.

In den US-PS 4 225 250 ist ein Mosaikdruckkopf in kompakter Bauweise beschrieben, bei dem die Druckelemente durch einen segmentierten Permanentgmagneten in einer nicht mit dem Aufzeichnungsträger zusammenwirkenden Ruhelage gehalten werden, wobei die Druckelemente federnd vorgespannt sind, und bei dem die Druckelemente dann durch das Erregen eines Elketromagneten in die Druckposition abgeschossen werden, indem dieser Elektromagnet das entsprechende Feld des Permanentmagneten aufhebt. Die Aufzeichnungs- bzw. Druckelemente sind in diesem Falle auf den einzelnen Segmenten einer mit Schlitzen versehenen Ankerscheibe festgeschweißt und bewegen sich in schlitzförmigen Ausnehmungen eines den Druckkopf nach oben abschließenden Jochteiles in Form einer Frontplatte.

Da die Druckelemente an den sie tragenden Druckhämmern - Segmenten der Ankerscheibe - keine konstruktiv vorgegebene eindeutige Lage haben, bereitet es außerordentliche Schwierigkeiten, in der Fertigung die Druckelemente an den Segmenten so anzubringen, daß einerseits die Spitzen der Druckelemente in der gewünschten Druckposition zum Aufzeichnungsträger liegen - in einer oder zwei Reihen senkrecht übereinander- daß sie aber andererseits auch in den Ausnehmungen der segmentierten Frontplatte so geführt sind, daß zwischen den Druckelementen und den Schlitzen der segmentierten Frontplatte noch gleichmäßige Luftspalte verbieiben. Fehlen diese Luftspalte, können sich die Druckelemente offensichtlich nicht bewegen, da die Frontplatte magnetisiert ist und sie festhält. Besonders schwierig wird die lagerichtige Befestigung der Druckelemente auf der segmentierten Ankerscheibe, wenn eine bestimmte Lage der Druckelemente relativ zum Aufzeichnungsträger erreicht werden soll, wenn also die Druckelemente alle genau in einer oder in zwei Reihen angeordnet werden müssen, was bei Nadeldruckern normalerweise gefordert wird. In diesem Falle ist es fast unmöglich, eine Frontplatte zu schaffen, die so konstruiert ist, daß ihre Toleranzen die Befestigung der Druckelemente an den Segmenten der Ankerplatte in der richtigen Lage erzwingt.

Hinzu kommt die Schwierigkeit, den Luftspalt zwischen den Segmenten der Ankerplatte und den Kernen der Elektromagnete richtig einzuhalten. Es ist in diesem Falle erforderlich, die einzelnen Kerne der Elektromagnete individuell so einzustellen, daß bei nicht erregtem Elektromagneten die Segmenten der Ankerplatte unter der Wirkung des Permanentmagneten gespannt an dem Kern des Elektromagneten anliegen. Selbst geringfügige Differenzen nicht nur in den Luftspalten zwischen dem Kern des erregten Elektromagneten und seinem Anker sonderch auch eine Schräglage des Ankers relativ zum Kern des Elektromagneten wirken sich leistungsmindernd aus.

Ein weiterer Nachteil der bekannten Anordnung ist insbesondere der, daß wenn eines der Druckelemente, die bekanntlich nicht alle gleichmäßig oft betätigt werden, abgenutzt ist, so daß kein Druck mehr erfolgt, die gesamte Ankerplatte mit den Druckelementen ausgetauscht werden muß. Aufgabe der Erfindung ist es demgegenüber, eine derartige Druckvorrichtung zu schaffen, die bei prinzipiell ähnlicher Bauweise möglichst günstig zu montieren ist. Die Vorrichtungen sollen des weiteren so konstruiert sein, daß sie wahlweise zu einem Nadeldruckkopf, bei dem die Nadeln in einer oder mehreren Reihen untereinander angeordnet sind, zusammengefügt oder aber auch in einer Reihe angeordnet werden können, um eine Zeilendrucker zu bauen. Auch ist es eine Aufgabe der Erfindung, die Nadeldruckvorrichtung so zu konstruieren, daß einzelne Nadeln, die besonders starkem Verschleiß unterliegen, also besonders die Nadeln, die vorwiegend beim Drucken von Mittellängen benutzt werden, einzeln austauschen zu können, um günstigere Reparaturmöglichkeiten für die Nadeldruckvorrichtung zu schaffen. Leistungsmindernd wirkt es sich bei dem bekannten System insbesondere aus, daß das bewegliche Teil des Elektromagneten (Anker) bei nicht erregtem Elektromagneten nicht plan auf dessen Kern aufliegt, so daß eine größere EMK benötigt wird, um die Drucknadel abzuschießen.

Dementsprechend besteht die Erfindung aus einer Nadeldruckvorrichtung, bestehend aus einer Grundplatte aus magnetischem Material und einem oder mehreren, den Drucknadeln einzeln oder gemeinsam zugeordneten Permanentmagneten sowie jeder Drucknadel einzeln zugeordneten Elektromagneten mit je einem Kern, Jochteilen zum Überbrücken der Luftspalte zwischen den Polenden des/der Permanentmagnete und der Elektromagnete, wobei der Permanentmagnet oder die Permanentmagnete einen Anker bei gespannter Feder gegen den ihm zugeordneten Kern des nicht erregten Elektromagneten ziehen und die Feder den Anker mit der Drucknadel bei Erregung des Elektromagneten in die Drucklage vorschnellen läßt, wobei die Polenden erster Jochteile, die den Magnetkreis zwischen den Permanentmagneten und den Elektromagneten teilweise schließen und die Polenden der Kerne der Elektromagnete in einer ersten Ebene liegen und ist dadurch gekennzeichnet, daß die Anker beweglich in einem weiteren Jochteil angeordnet sind und daß die der ersten Ebene zugekehrten Polenden dieses weiteren Jochteiles und die der ersten Ebene zugekehrten Polenden der Anker in ihrer vorgespannten Lage bei nicht erregten Elektromagneten in einer zweiten Ebene liegen, wobei die erste und die zweite Ebene parallel und unmittelbar benachbart zueinander liegen, derart daß die Polenden der Anker bei nicht erregten Elektromagneten plan auf den Polenden der Kerne der Elektromagnete aufliegen.

Die Anordnung einerseits der Polenden der ersten Jochteile und der Kerne der Elektromagneten in einer ersten Ebene hat den Vorteil, daß hier keinerlei Toleranzen auftreten können. Dasselbe trifft auf das zweite Bauteil, das weitere Jochteil mit seinen Ankern zu. Auch hier können wegen der Anordnung der zusammenwirkenden Polenden in einer zweiten, zu der ortsfesten parallel und benachbart liegenden Ebene keine Toleranzen auftreten, so daß sich in der erregten Lage des Elektromagneten ein exakter Luftspalt ergibt. Wenn der Elektromagnet nicht erregt ist, liegt der Anker bei gespannter Feder plan auf dem Kern des Elektromagneten auf, ohne daß irgendwelche Verkantungen des Ankers auftreten. Hierdurch wird eine optimale Leistung der Vorrichtung erzielt und gleichzeitig für die Montage der geometrische Ort der verschiedenen, für die Bestimmung der Luftspalte entscheidenden Punkte eindeutig definiert. Die Dauermagnetkraft wird hierdurch in maximaler Weise ausgenutzt, und die Lebensdauer und Funktionssicherheit der Nadeldruckvorrichtung wird wesentlich vermehrt, dadurch daß der Anker immer plan auf den Kern des Elektromagneten aufschlägt.

In weiterer Ausbildung der Erfindung ist auch der Dämpfungsanschlag zur Dämpfung der kinetischen Energie der Feder und des Ankers in der Ruhelage ebenfalls in einer Ebene mit den Polenden der ersten Jochteile und der Kerne der Elektromagnete angeordnet, so daß sich auch aus der Anordnung des Dämpfungsanschlages keinerlei Toleranzmöglichkeiten ergeben und keine Einstellungen erforderlich sind.

Um auch die Möglichkeit zu haben, einzelne Nadeln, die besonders verschleißanfällig sind, auszutauschen, ist nach einem weiteren Merkmal der Erfindung jedem Anker das weitere Jochteil individuell zugeordnet, so daß hier Einzelsysteme getrennt montiert werden können.

In der Montage ergibt sich die Möglichkeit, die Grundplatte mit den Kernen der Elektromagnete, mit den Permanentmagneten, mit den Elektromagneten und den ersten Jochteilen als ein Teil vorzumontieren und plan derart abzuschleifen, daß die Polenden der Jochteile und der Kerne exakt in einer Ebene liegen.

Bei dem Herstellungsverfahren ist dann vorgesehen, daß der Anker bei gespannter Feder in dem ihm individuell zugeordneten Jochteil so abgeschliffen wird, daß die Unterseite des Jochteiles und des Ankers ebenfalls eine Ebene bilden, derart daß bei nicht erregtem Elektromagneten eine exakte Anlage des Ankers ohne jede Verkantung an den Kernen der Elektromagnete erfolgt.

Soll auch der Dämpfungsanschlag in einer Ebene mit diesen Polenden der Jochteile und der Kerne liegen, dann wird auch der Dämpfungsanschlag gleichzeitig mit auf diese Ebene abgeschliffen.

Dieses Verfahren hat den zusätzlichen Vorteil, daß die Montage des Ankers in dem ihm zugeordneten Jochteil erfolgen kann, ohne daß hier die Kraft des Permanentmagneten sich nachteilig bemerkbar macht, wodurch auch die genau mittige Montage des Ankers zwischen den Armen des zugeordneten Jochteils wesentlich erleichtert wird.

Weitere Vorteile und Einzelheiten der Erfindung ergeben sich anhand der nachfolgenden Beschreibung verschiedener Ausführungsformen der Erfindung.

In den Zeichnungen zeigt:
Figur 1 einen Schnitt durch eine erfindungsgemäß ausgebildete Nadeldruckvorrichtung,
Figur 2 ist eine teilweise geschnittene Draufsicht auf den Anker in seinem Jochteil,
Figur 3 zeigt in Explosivdarstellung die Art und Weise, wie eine Vielzahl von Nadeldruckvorrichtungen gemäß Fig.1 zu einem Nadeldruckkopf vereinigt sind,
Figur 4 zeigt die Anordnung einer Mehrzahl von Nadeldruckvorrichtungen in einer Reihe zur Konstruktion eines Zeilendruckers.

Jede Vorrichtung besitzt eine Grundplatte 1, die aus einem magnetisch leitfähigen Material besteht. In dieser Grundplatte 1 ist ein Elektromagnetkern 2 befestigt. Am Rande der Grundplatte 1 ist ein Permanentmagnet 3 angeordnet, der jedem Magnetsystem einzeln zugeordnet sein kann, der aber auch, wie die Fig. 3 zeigt, die Form eines Ringes 30 annehmen kann, der axial magnetisiert ist. Ein erstes Jochteil 4 dient dazu, einen Magnetkreis zwischen dem Kern 2 des Elektromagneten 5, 6, der Grundplatte 1, dem Permanentmagneten 3 und diesem Jochteil 4 zunächst teilweise zu schließen. Auf der Grundplatte 1 wird auch ein Spulenträger 5 befestigt, auf dem die Elektromagnetspule 6 gewickelt ist. Zur Durchführung der Enden der Wicklung ist ein rohrförmiges Teil 7 an dem Spulenträger 5 angeordnet. Zur Festlegung des zweiten Jochteiles 8 auf dem ersten Jochteil 4 werden nachträglich in Ausnehmungen in dem Jochteil 4 Haltebolzen 9 eingefügt. Das weitere Jochteil 8 ist insbesondere aus Fig. 2 ersichtlich. Es hat zwei Ausnehmungen 10 zu seiner räumlichen Festlegung auf dem ersten Jochteil 4 und hat zwei vorspringende Polenden 11, die einen Anker 12 beidseits umgeben, derart daß zwischen dem Anker 12 und den beiden Polenden 11 des Jochteiles 8 sich ein gleichmäßiger Luftspalt 13 ergibt. Der Anker 12 ist hierzu aus einem besonders leicht magnetisierbaren Material - Vacoflux - hergestellt, und zwar als Vierkantteil mit einer runden Bohrung. Die Feder 14 ist aus Rundstahl gefertigt und ist mit ihrem Ende 15 in eine entsprechende Ausnehmung des zweiten Polteiles 8 eingeschoben. Eine Quetschung 16 der Feder 14 sorgt dafür, daß die Feder 14 sich verbiegen kann. Gleichzeitig dient die Quetschung auch dazu, daß der Anker 12 mit der Feder 14 in Richtung der beiden Polenden 11 im Jochteil 8 die nötige Querstabilität bekommt, so daß ein Berühren dieser Polenden 11 durch den Anker 12 nicht stattfindet. An der Feder 14 wird eine weitere Quetschung 17 angebracht, die senkrecht zur Quetschung 16 verläuft und die dem Anlöten der Drucknadel 18 dient. Dazwischen sorgt eine kleinere Quetschung für das Festsitzen des Ankers.

Um das Nachschwingen der Drucknadel bzw. der Feder zu dämpfen, wen die Drucknadel in die gespannte Ruhelage zurückkehrt, ist ein Dämpfungsanschlag 19 vorgesehen, der auf einem Pfosten 20 in der Grundplatte 1 befestigt ist. Zwei Führungssteine 21 und 22 dienen dazu, die Drucknadeln 18 in gewisser Weise konvergierend auf die Druckunterlage zuzuführen.

Die Zeichnung zeigt noch, daß durch eine gewisse Abwinklung der Feder 14 zwischen der Quetschung 17 und dem Anker 12 die Drucknadel 18 in Ruhelage, d. h. also in der Situation, in der der Elektromagnet 6 nicht erregt ist, an dem Dämpfungsanschlag 19 anliegt. Ferner läßt die Zeichnung erkennen, daß der Anker 12, wenn die Feder 14 sich in der gespannten Stellung befindet, mit seinem Polende 24 etwas schräg verläuft. Dies bedeutet, daß das Polende 23 des Jochteiles 8 und das Polende 24 des Ankers 12 in der gespannten Stellung der Feder 14 - Elektromagnet 6 nicht erregt und damit Anker 12 am Kern 2 anliegend - so abgeschrägt ist, daß dei Anliegen des Ankers 12 und des Magnetkernes 2 keinerlei Verkantung des Ankers 12 erfolgt und daß die beiden Teile satt aufeinander liegen. Dadurch wird die Leistung des Permanentmagneten am besten ausgenutzt, was andererseits auch zur Leistungsverbesserung des gesamten Systemes führt, da genau definierte Ströme für den Elektromagneten 6 erforderlich sind, um die Kraft des Permanentmagneten aufzuheben und den Druck der Drucknadel 18 zu bewirken.

Eine Betrachtung der Fig. 1 und 2 zeigt auch, daß die Vorrichtung, bestehend aus Feder 14 und Anker 12, im wesentlichen in Richtung der Achse der Feder symmetrisch ist, so daß Kippmomente für den Anker kaum vorhanden sind.

Die Nadeldruckvorrichtungen werden so montiert, daß die Teile 1, 2, 3, 4, 5 und 6 sowie 20 und 19 als ein Teil vormontiert werden, d. h. ohne die Haltebolzen 9. Dann wird dieses vormontierte Teil plan abgeschliffen, derart daß der Dämpfungsanschlag 19, das Polende 51 des Kernes 2 des Elektromagneten 5, 6 und das Polende 25 des Jochteiles 4 mit Toleranz Null in einer Ebene liegen. Das Jochteil 8, die Feder 14 und der Anker 12 werden dann wie folgt vormontiert : Zunächst wird die Feder 14 mit der Quetschung 26 versehen, und die Feder 14 mit ihrem Ende 15 in die Ausnehmung im Jochteil 8 hineingesteckt, bis sie festsitzt. Dann wird der Anker 12 vermittels seiner Bohrung über die Feder 14 gestreift, bis auch er auf der Quetschung 16 festsitzt. Danach wird die Feder 14 wie aus Fig. 1 ersichtlich leicht abgebogen und an der dann angebrachten Quetschung 17 die Drucknadei 18 angelötet. Die Feder 14 wird dann gespannt. Dabei ergibt es sich, daß der Anker 12 um ein gewisses Maß ungleichmäßig weit aus dem Jochteil 8 heraustritt. Nun wird das Teil 8 mit dem Teil 12 so geschliffen, daß die Unterseite 24 des Ankers 12 genau in einer Ebene liegt mit den Polenden 23 und 50 des Jochteiles 8. Auch hier ergibt sich eine Toleranz Null. Sobald das Teil 8 dann auf die nachträglich angebrachten Bolzen 9 am Jochteil 4 aufgesetzt worden ist, liegt der Anker 12 plan mit seiner Unterseite 24 auf dem Kern 2 des Elektromagneten 6 auf, ohne daß irgendwelche Luftspalte, Verkantungen oder dergl. verbleiben. Dadurch daß der Anker 12 in der gespannten Stellung der Feder absolut plan und ohne jeden Luftspalt oder irgendwelche Verkantungen auf dem Kern 2 des Elektromagneten 5, 6 aufliegt, werden auch Erosionen zwischen dem Anker und dem Kern vermieden, was den Wirkungsgrad des Systems erhöht und gleichzeitig den Verschleiß vermindert. Sollte sich dennoch ein Verschleiß ergeben, so wird dieser gleichmäßig über die ganze Fläche erfolgen und wird durch das Eindringen der Drucknadel 18 an dem Ende 17 der Feder 14 in den Dämpfungsanschlag 19 nicht behindert. Die ganze Vorrichtung erfordert keinerlei besondere Einstelloperationen, weder für die Sicherstellung der Luftspalte zwischen dem Anker 12 und den beiden Armen 11 des Jochteiles 18, noch zwischen dem Anker 12 einerseits und dem Kern 2 des Elektromagneten 5, 6 andererseits. Es wird für die Montage des Ankers mit Klemmwirkung der Feder gearbeitet. Verschraubungen werden bei der Montage des Gesamtsystems weitestgehend vermieden.

Im folgenden soll nun noch auf die Fig. 3 und 4 eingegangen werden, um zu erläutern, wie die einzelnen Nadeldruckvorrichtungen nun zu einem Gesamtsystem zusammengefügt werden können.

Fig. 3 zeigt hier insbesondere einen Nadeldruckkopf. Abweichend von der Nadeldruckvorrichtung gemäß Fig. 1 und 2 ist hier nur das erste Jochteil 4 in Form eines Käfigs 40 ausgebildet, der sämtliche Elektromagnete 5, 6 umgibt. Ferner abweichend ist der Magnet 3 nicht jeder einzelnen Vorrichtung zugeordnet, sondern in Form eines Ringmagneten 30 ausgebildet, der axial magnetisiert ist. Ansonsten entspricht der Nadeldruckkopf gemäß Fig. 3 genau der Vorrichtung, wie sie in Fig. 1 und 2 dargestellt ist. Zum Zusammenbau dient ein Gehäuse 39. Die vordere Begrenzungsfläche 26 dieses Gehäuses ist mit einem Mundstück 27 versehen, in dem man vorne nie Nadelführung 22 erkennt. Unter dem Mundstück 27 ist eine Abfühlrolle 28 gelagert, die dazu dient, die Papierstärke abzufühlen und damit den genauen Druckabstand zwischen den Vorderkanten der Drucknadel 18 und der Druckunterlage einzustellen. Das Gehäuse ist in seinem unteren Teil mit schwalbenschwanzförmigen Rippen 29 versehen, mit denen es in einer Rastung festgehalten werden kann. Rippen 31 und Ausnehmungen 32 im Gehäuse 39 sollen für eine möglichst gute Kühlung des sich bei längerer Arbeitszeit erwärmenden Kopfes sorgen. Im Innern des Gehäuses ist noch ein Vorsprung 33 vorgesehen, der dazu dient, das Käfigteil 40, den Ringmagneten 30 und die Grundplatte 1 vermittels von Ausnehmungen 34 in Position zu halten und zu führen. Zwischen dem Gehäuse 39 und dem Jochteil bzw. den Jochteilen 8 des Drucknadelkopfes ist ein Gummiring 35 vorgesehen, der die Systeme elastisch hält. Ein ähnlicher Gummiring 36 ist auch unter der Grundplatte 1 vorhanden, d. h. zwischen der Grundplatte 1 und einer gedruckten Schaltplatte 37 für die Herausführung der Anschlüsse 38 der Elektromagnete 2, 5, 6 ist noch ein elastischer Gummiring 36 vorhanden. Außer der Magnetkraft des/der Permanentmagnete 3 halten die Gummiringe 35, 36 die Teile in ihrer relativen Lage zueinander.

Anstelle des Käfigteiles 40 des Ringmagneten 30 kann auch bei einem Nadeldruckkopf gemäß Fig. 3 eine Vorrichtung verwendet werden, wie sie die Fig. 1 und 2 zeigen, also mit einzelnen Permanentmagneten 3 und einzelnen Jochteilen 4. Die Zeichnungen lassen ganz klar erkennen, daß die.gesamte Montage des Nadeldruckkopfes nahezu ohne Verschraubungen erfolgt. Lediglich durch eine entsprechende sinnvolle konstruktive Gestaltung der einzelnen Teile werden diese zusammengefügt und in ihrer Lage relativ zueinander und zum Gehäuse gehalten.

Dadurch daß jede Nadel einzeln in einem Jochteil 8 gelagert und gehalten ist, ist es möglich, dieses Jochteil mit seinem Anker und der Nadel auszutauschen, wenn etwa eine Nadel abgebrochen ist oder wenn evtl. der Verschleiß der Nadel so stark ist, daß diese Nadel nicht mehr druckt.

Fig. 4 läßt erkennen, daß man die gleichen Nadeldruckvorrichtungen auch dazu verwenden kann, um einen Zeilendrucker herzustellen. Die Grundplatte 1 ist hier länglich ausgebildet, und nebeneinander sind auf dieser Grundplatte die einzelnen Nadeldrucksysteme angeordnet in einem gewissen Abstand voneinander. Die Drucknadeln 18 wirken auf die Druckunterlage 41 ein. Zur Erzeugung der Zeichen muß die Gesamtheit der Druckvorrichtungen entweder um den Abstand zwischen zwei Drucknadeln 18 bewegt werden oder die Druckunterlage muß um das gleiche Ausmaß von links nach rechts oder von rechts nach links bewegt werden. Gleichzeitig ist natürlich ein Transport des Aufzeichnungsträgers senkrekcht zur Zeilenrichtung erforderlich. Bei jeder Bewegung der Drucknadelvorrichtungen um den Abstand zwischen je zwei Drucknadeln 18 wird eine Zeile gedruckt.

Ohne konstruktive Änderungen und dergl. ist es möglich, mit dieser Nadeldruckvorrichtung auch verschiedene Nadelhübe zu realisieren, indem man den Druckspalt zwischen dem Anker 12 und dem Kern 2 des Elektromagneten 5, 6 etwas kleiner oder größer macht. Dies ist besonders dann erforderlich, wenn, wie z. B. bei einem Sparbuchdrucker, beispielsweise auf der rechten Seite des Buches mehr Blätter vorliegen und damit eine dickere Papierlage vorgesehen ist als auf der linken Seite des Buches.

## Patentansprüche

1. Nadeldruckvorrichtung bestehend aus einer Grundplatte (1) aus magnetischem Material und einem oder mehreren, den Drucknadeln (18) einzeln oder gemeinsam zugeordneten Permanentmagneten (3) sowie jeder Drucknadel einzeln zugeordneten Elektromagneten (5, 6) mit je einem Kern (2), Jochteilen (4, 8) zum Überbrücken der Luftspalte zwischen den Polen des/der Permanentmagnete (3) und der Elektromagnete (5, 6), wobei der Permanentmagnet oder die Permanentmagnete (3) einen Anker (12) bei gespannter Feder (14) gegen den ihm zugeordneten Kern (2) des nicht erregten Elektromagneten (5, 6) ziehnen und die Feder (14) den Anker (12) mit der Drucknadel (18) bei Erregung des Elektromagneten (5, 6) in die Drucklage vorschnellen läßt, wobei die Polenden (25) erster Jochteile (4), die den Magnetkreis zwischen den Permanentmagneten (3) und den Elektromagneten (2, 5, 6) teilweise schließen und die Polenden (51) der Kerne (2) der Elektromagnete (5, 6) in einer ersten Ebene liegen, dadurch gekennzeichnet, daß die Anker (12) beweglich in einem weiteren Jochteil (8) angeordnet sind und daß die der ersten Ebene zugekehrten Polenden (50, 23) dieses weiteren Jochteiles (8) und die der ersten Ebene zugekehrten Polenden (24) der Anker (12) in ihrer vorgespannten Lage bei nicht erregten Elektromagneten (5, 6) in einer zweiten Ebene liegen, wobei die erste und die zweite Ebene parallel und -unmittelbar benachbart zueinander liegen, derart daß die Polenden (24) der Anker (12) bei nicht erregten Elektromagneten plan auf den Polenden (51) der Kerne (2) der Elektromagnete (5, 6) aufliegen.

2. Nadeldruckvorrichtung nach Anspruch 1, dadurch gekennzeichnet, daß auch ein Dämpfungsanschlag (19) für die den Anker (12) tragende Feder (14) in der ersten Ebene liegt.

3. Nadeldruckvorrichtung nach Anspruch 1, dadurch gekennzeichnet, daß jedem Anker (12) das weitere Jochteil (8) individuell zugeordnet ist, in dem der Anker (12) mittels der Feder (14) derart gelagert ist, daß sich ein gleichmäßiger Luftspalt zwischen dem den Anker (12) umgebenden Jochteil (8, 11) und dem Anker (12) ergibt.

4. Nadeldruckvorrichtung nach Anspruch 3, dadurch gekennzeichnet, daß die Feder (14) aus einem Rundstahl besteht, der mehrfach abgequetscht (16, 17) ist und wobei die eine Quetschung (16) zugleich als Federung und zur Querstabilisierung des Ankers und der Feder in einer Ausnehmung des Jochteiles (8) dient, während die andere Quetschung (17) dem Anlöten der Drucknadel (18) dient und daß zwischen den beiden Quetschungen (16, 17) der Anker ebenfalls durch Pressung festsitzt.

5. Nadeldruckvorrichtung nach Anspruch 2, bei der zum Zusammenbau zu einem Nadeldruckkopf die ersten Jochteile (4) auf einem äußeren Ring angeordnet sind und die Elektromagnete (2, 5, 6) auf einem inneren Ring, dadurch gekennzeichnet, daß sich im Zentrum der Dämpfungsanschlag (19) befindet.

6. Nadeldruckkopf nach Anspruch 1, 2 und 5, dadurch gekennzeichnet, daß das erste Jochteile (4) ein die Elektromagneten (2, 5, 6) umgebendes käfigförmiges Teil (40) ist.

7. Nadeldruckkopf nach Anspruch 1, 2 und 5, dadurch gekennzeichnet, daß jedem Elektromagneten (2, 5, 6) ein Permanentmagnet (3) und ein erstes Jochteil (4) individuell zugeordnet ist, wobei die Jochteile insgesamt sich zu einem Käfig (40) ergänzen.

8. Verfahren zur Herstellung einer Nadeldruckvorrichtung nach Anspruch 1, dadurch gekennzeichnet, daß die Grundplatte (1) mit den Kernen (2) der Elektromagnete (5, 6), mit den Permanentmagneten (3), mit den Elektromagneten (2, 5, 6) und den ersten Jochteilen (4) als ein Teil vormontiert und plan derart abgeschliffen werden, daß die Polenden (25) der Jochteile (4) und der Kerne (2) exakt in der ersten Ebene 1 liegen und daß die im weiteren Jochteil (8) montierten Anker (12) bei deren gespannter Feder (14) so abgeschliffen werden, daß die Polenden (50, 23, 24) des Jochteiles (8) und der Anker (12) die zweite Ebene bilden.

9. Verfahren nach Anspruch 8, dadurch gekennzeichnet, daß die Federn (14) zunächst mit einer Quetschung (16) versehen werden, daß die Federn (14) in die zugeordneten Ausnehmungen des Jochteiles (8) eingeschoben werden, bis sie im Preßsitz befestigt sind, daß die Anker (12) auf die Federn (14) aufgeschoben werden, bis auch sie im Preßsitz festsitzen und daß danach eine zweite Quetschung (17) an den Federn (14) vorgenommen wird und anschließend die Drucknadeln (18) angelötet werden.

## Claims

1. Needle printing device comprising a base plate (1) of magnetic material and one or several permanent magnets (3) attributed individually or commonly to the printing needles (18) as well as electromagnets (5, 6) individually attributed to the printing needles (18), each electromagnet having a core (2) and yoke parts (4, 8) for bridging the air gap between the poles of the permanent magnet (3) and the electromagnets (5, 6), wherein the permanent magnet or the permanent magnets (3) attract an armature (12) against the core (2) of the non-energized electromagnet (5, 6) whilst the spring (14) is tensioned, the spring (14) and the armature (12) with the printing needle (18) projecting to the printing position when the electromagnet (5, 6) is energized, the pole ends (25) of first yoke parts (4) which partially close the magnetic circuit between the permanent magnet (3) and the electromagnet (2, 5, 6) and the pole ends (51) of the cores (2) of the electromagnets (5, 6) being in a first plane, characterized in that the armatures (12) are movable in a second yoke part (8) and that the pole ends (50, 23) turned to the first plane of this second yoke part (8) and the pole ends (24) of the armature (12) turned towards the first plane in its pretensioned position when the electromagnet (5, 6) is not energized are in a second plane, the first and the second plane being parallel and immediately adjacent each other so that the pole ends (24) of the armature (12) planely rest on the pole ends (51) of cores (2) of the electromagnets (5, 6) when the electromagnet is not energized.

2. Needle printing device according to Claim 1, characterized in that also a damping stop (19) for the armatures (12) carried by the springs (14) is arranged in the first plane.

3. Needle printing device according to Claim 1, characterized in that the second yoke part (8) is individual attributed to each armature (12) in that the armature (12) means of the spring (14) is mounted in such manner that there is an equal air gap between the armature (12) and the surrounding yoke part (8).

4. Needle printing device according to Claim 3, characterized in that the spring (14) is made of round steel, is several times squeezed (16, 17), one squeeze (16) simultaneously serving as spring means and for stabilizing the armature and the spring in transvers direction in a cut-out of the yoke part (8) whilst the other squeeze (17) serves to fasten printing needle (18) thereto and that between the squeezes (16 and 17) the armature is fastened by press fitting.

5. Needle printing device according to Claim 2, wherein for composing a needle print head the first yoke parts (4) are arranged on an outer ring and the electromagnets (2, 5, 6) are on an internal ring, characterized in that the damping stop (19) is arranged in the center.

6. Needle print head according to Claims 1, 2 and 5, characterized in that the first yoke part (4) is a cage shaped part (40) surrounding the electromagnets (2, 5 and 6).

7. Needle print head according to Claims 1, 2 and 5, characterized in that each electromagnet (2, 5, 6) has individually attributed thereto a permanent magnet (3) and a first yoke part (4) the yoke parts as a whole substituting each other to form a cage (40).

8. Procedure for making a needle printing device according to Claim 1, characterized in that the base plate (1) with the cores (2) of the electromagnets (5, 6), with the permanent magnets (3), with the electromagnets (2, 5, 6) and with the first yoke part (4) are premounted as one part and are planely ground so that the pole ends (25) of the yoke part (4) and the cores (2) are exactly in a first plane and that the armatures (12) mounted in the second yoke part (8) are ground whilst their spring (14) is tensioned so that the pole ends (50, 23 and 24) of yoke parts (8) and of the armature (12) are in the second plane.

9. Procedure according to Claim 8, characterized in that the springs (14) are at first provided with a squeeze (16), that the springs (14) are pushed into the attributed cut-outs of the yoke part (8) until they are pressfitted, that the armatures (12) are pushed over the springs (14) until they are also press- fitted and that thereafter a second squeeze (17) at the springs (14) is made and that finally the printing needles (18) are fastened thereto.

## Revendications

1. Dispositif d'impression à aiguilles comprenant une plaque de base (1) en un matériau magnétique et un ou plusieurs aimants permanents (3) associés individuellement ou en commun aux aiguilles d'impression (18) ainsi que des électro-aimants (5, 6) associés individuellement à chaque aiguille d'impression et comportant respectivement un noyau (2), des éléments de culasse (4, 8) pour shunter les entrefers entre les pôles de l'aimant ou des aimants permanents (3) et des électro-aimants (5, 6), l'aimant permanent ou les aimants permanents (3) tirant une armature (12), avec un ressort (14) bandé, contre le noyau (2), qui lui est associé, de l'électro-aimant (5, 6) non excité et le ressort (14) propulsant l'armature (12) avec l'aiguille d'impression (18), lors de l'excitation de l'électro-aimant (5, 6), dans la position d'impression, les extrémités de pote (25) de premiers éléments de culasse (4), qui ferment partiellement le circuit magnétique entre les aimants permanents (3) et les électro-aimants (2, 5, 6), et les extrémités de pôle (51) des noyaux (2) des électro-aimants (5, 6) étant situées en un premier plan, caractérisé par le fait que les armatures (12) sont disposées mobiles dans un autre élément de culasse (8) et que les extrémités de pôle (50, 23) de cet autre élément de culasse (8), qui sont dirigées vers le premier plan, et les extrémités de pôle (24) des armatures (12), qui sont dirigées vers le premier plan sont situées, dans leur position précontrainte, lorsque l'électro-aimant (5, 6) n'est pas excité, dans un deuxième plan, ledit premier et ledit deuxième plans étant en parallèle et immédiatement contigus l'un de l'autre, de telle sorte que les extrémités de pôle (24) de l'armature (12) appuient, lorsque l'électro-aimant n'est pas excité, de façon plane sur les extrémités de pôle (51) des noyaux (2) des électro-aimants (5, 6).

2. Dispositif d'impression à aiguilles selon la revendication 1, caractérisé par le fait qu'une butée d'amortissement (19) pour le ressort (14) portant l'armature (12) est également située dans le premier plan.

3. Dispositif d'impression à aiguilles selon la revendication 1, caractérisé par le fait qu'à chaque armature (12) est associé individuellement l'autre élément de culasse (8), l'armature (12) étant montée, au moyen du ressort (14), de telle sorte qu'un entrefer uniforme prenne naissance entre l'élément de culasse (8, 11) entourant l'armature (12) et ladite armature (12).

4. Dispositif d'impression à aiguilles selon la revendication 3, caractérisé par le fait que le ressort (14) est constitué d'un acier rond qui comporte plusieurs pincements (16, 17), l'un des pincements (16) servant simultanément de suspension élastique et à la stabilisation transversale de l'armature et du ressort dans un évidement de l'élément de culasse (8) alors que l'autre pincement (17) sert à la fixation par soudre de l'aiguille d'impression (18) et que, entre les deux pincements (16, 17), l'armature est également calée par ajustage serré.

5. Dispositif d'impression à aiguilles selon la revendication 2, dans lequel, pour l'assemblage en une tête d'impression à aiguilles, les premiers éléments de culasse (4) sont disposés sur un anneau extérieur et les électro-aimants (2, 5, 6) sur un anneau intérieur, caractérisé par le fait, que dans le centre se trouve la butée d'amortissement (19).

6. Tête d'impression à aiguilles selon l'une quelconque des revendications 1, 2 et 5, caractérisée par le fait que le premier élément de culasse (4) entourant les électro-aimants (2, 5, 6) est un élément en forme de cage (40).

7. Tête d'impression à aiguilles selon l'une quelconque des revendications 1, 2 et 5, caractérisée par le fait qu'à chaque électro-aimant (2, 5, 6) est individuellement associé un aimant permanent (3) et un premier élément de culasse (4), les éléments de culasse se complétant pour former une cage (40).

8. Procédé pour la réalisation d'un dispositif d'impression à aiguilles selon la revendication 1, caractérisé par le fait que la plaque de base (1) avec les noyaux (2) des électro-aimants (5, 6), avec les aimants permanents (3), avec les électro-aimants (2, 5, 6) et les premiers éléments de culasse (4) sont préalablement assemblés en une seule pièce et meulés planes de telle sorte que les extrémités de pôle (25) des éléments de culasse (4) et des noyaux (2) sont placées exactement dans le premier plan et que les armatures (12) montées dans l'autre élément de culasse (8) seront meulées, avec leur ressort (14) bandé, de telle sorte que les extrémités de pôle (50, 23, 24) de l'élément de culasse (8) et des armatures (12) constituent le deuxième plan.

9. Procédé selon la revendication 8, caractérisé par le fait que les ressorts (14) reçoivent tout d'abord d'un pincement (16), que lesdits ressorts (14) seront introduits dans les évidements associés de l'élément de culasse (8) jusqu'à ce qu'ils soient fixés dans un ajustage serré, que les armatures (12) seront enfoncées sur les ressorts (14) jusqu'à ce qu'elles soient également fixées dans un ajustage serré et que, ensuite, un deuxième pincement (17) sera effectué sur les ressorts (14) pour y souder alors les aiguilles d'impression (18).
